# EUROPÄISCHE PATENTSCHRIFT

(11) **EP 3 012 205 B1**
(45) Veröffentlichungstag und Bekanntmachung des Hinweises auf die Patenterteilung: **01.02.2017**
(21) Anmeldenummer: 15190090.9
(22) Anmeldetag: 16.10.2015
(51) Int. Cl.: B65D 1/24, B65D 85/30, B65D 21/02

(54) **TEILBARER FLASCHENKASTEN**
DIVISIBLE CRATE FOR BOTTLES
CAISSE A BOUTEILLES DIVISIBLE

(30) Priorität: 24.10.2014 DE 102014115508
(43) Veröffentlichungstag der Anmeldung: 27.04.2016
(73) Patentinhaber: Schoeller Allibert GmbH, 19057 Schwerin (DE)
(72) Erfinder: Schulz, Wolfgang, 83026 Rosenheim (DE)
(74) Vertreter: Bockhorni & Kollegen

(56) Entgegenhaltungen:
- EP-B1- 0 389 802
- CH-A5- 689 759
- DE-A1-102010 027 469
- US-A- 813 246
- US-A- 1 655 342
- US-A- 3 036 726

## Beschreibung

Die Erfindung betrifft einen teilbaren Flaschenkasten gemäß dem Oberbegriff des Patentanspruches 1.

Zum leichteren Transport von Getränkeflaschen ist es für Flaschenkästen bekannt, diese teilbar zu gestalten, so dass der Kasten in zwei Kastenhälften getrennt werden kann und diese dann separat getragen werden können. Nach der EP 0 389 802 B1, aus der sich die Gattungsmerkmale ergeben, ist ein solcher Flaschenkasten aus zwei Kastenhälften zusammengesetzt und in dieser zusammengesetzten Stellung durch Verriegelungsmittel verriegelt. Die Verriegelungsmittel sind über Traggriffe betätigbar, die jeweils in einer Kastenhälfte angeordnet und jeweils in Form eines U-förmigen Bügels mit zwei linearen Holmen vorliegen, über die der Tragbügel verschieblich in entsprechenden Aufnahmebuchsen einer jeder Kastenhälfte geführt ist. Durch Anheben beider Traggriffe erfolgt die Entriegelung beider Kastenhälften, so dass jede Kastenhälfte separat über den entsprechenden Traggriff getragen werden kann. Nachteilhaft bei diesen Kästen ist der Umstand, dass lediglich an der zur Teilungsebene parallelen Längsseite maximierte Displayöffnungen vorgesehen werden können, nicht jedoch an den Schmalseiten, durch die die Teilungsebene verläuft, da dort aus Versteifungsgründen eine Anbindung des oberen mit dem unteren Kastenrand durch Verbindungsstreben oder -holme erforderlich ist.

Um dieses Problem zu beheben, also an allen Seitenwänden die Displayöffnungen maximieren zu können, um eine unbehinderte Sicht in das Innere des Kastenbehälters in seiner zusammengeschlossenen Stellung zu ermöglichen, ist es im Zusammenhang mit teilbaren Flaschenkästen bekannt (DE 10 2012 000 504 A1, DE 10 2012 006 321 A1) die vertikalen Verbindungsstreben bzw. Verbindungsholme zwischen oberer Griffleiste und Kastenboden durch konstruktive Maßnahmen nach innen zu versetzen, um darüber eine größere Display-öffnung in der Seitenwand zu erreichen, die weitgehend von der stegartigen Verbindungswand oder Holm frei ist. Dies führt aber nur zu einer bedingten Freisetzung der Displayöffnung und hat zudem zusätzliche konstruktive Maßnahmen zur Folge. Ferner ergeben sich in den Eckbereichen der Teilungsebene beider Kastenhälften freigesetzte Eckbereiche, was aus optischen Gründen und von der Stabilität her unerwünscht ist.

Schließlich ist es für teilbare Flaschenkästen bekannt, anstelle U-förmiger Tragbügel Traggriffe mit einem linearen Holm zu verwenden, was sich aus der DE 10 2013 005 281 A1 ergibt. Auch dort erfolgt die Teilung des Flaschenkastens in zwei Kastenhälften in derselben Art und Weise wie im Falle der vorstehend beschriebenen Druckschriften, so dass auch bei diesem Kasten wiederum nur zwei von vier gegenüberliegend angeordneten Seitenwänden mit maximierten Displayöffnungen ausgeführt werden können.

Weitere teilbare Flaschenkästen mit eben denselben Nachteilen der vorstehenden teilbaren Flaschenkästen ergeben sich beispielsweise aus der US-PS 5,273,175.

US 1,655,342 und DE 10 2010 027 469 A1 offenbaren Kombinationen von geschlossenen Behältern, zwischen denen eine schräge oder diagonale Teilebene verlaufen kann.

Aufgabe der Erfindung ist es, einen teilbaren Flaschenkasten zu schaffen, der einerseits das Trageverhalten verbessert, eine stabile und weitgehend spaltfreie Ausbildung eines teilbaren Flaschenkastens im Bereich der Teilungsebene ermöglicht und andererseits eine Maximierung von Displayöffnungen zulässt.

Diese Aufgabe wird nach Maßgabe der Erfindung durch die im kennzeichnenden Teil des Anspruches 1 enthaltenen Maßnahmen gelöst. Zweckmäßige Weiterbildungen der Erfindung sind durch die in den Unteransprüchen enthaltenen Merkmale gekennzeichnet.

Nach Maßgabe der Erfindung wird in völliger Abkehr vom bisherigen Stand der Technik teilbarer Flaschenkästen für den Transport von Getränkeflaschen und Gebinden von Getränkeflaschen keine mittige Teilung bezüglich zweier gegenüberliegender Seitenwände vorgenommen, vielmehr eine Teilung durch eine Ebene durch zwei gegenüberliegende Eckbereiche des Flaschenkastens längs einer Diagonalen, derart, dass die beiden Kastenhälften nunmehr jeweils einen dreieckförmigen Grundriss, im Falle von in Draufsicht quadratischen Flaschenkästen einen Grundriss in Art eines gleichschenkligen Dreiecks aufweisen.

Durch diese Gestaltung eines teilbaren Flaschenkastens ergibt sich eine Reihe von Vorteilen. Zum Einen bringt die Verlagerung der Teilungsebene in die Eckbereiche des Flaschenkastens den Vorteil, dass alle äußeren Seitenwände von der Teilbarkeit des Flaschenkastens sozusagen völlig unberührt sind und somit beliebig mit Hinsicht auf eine Maximierung der Sichtfenster bzw. der Displayöffnungen gestalten werden können. Das heißt, die gesamte Seitenwandfläche einer jeder äußeren Seitenwand ist frei für die Displayfunktion, was für das Marketing von großem Vorteil ist. Zugleich ergibt sich durch diese Gestaltung, dass schon beim Tragen einer Kastenhälfte die diagonale Fläche der Kastenhälfte vergleichsweise nahe am Körper der die Kastenhälfte tragenden Person befindet und damit der Tragegriff näher am Körper ist. Dadurch erhöht sich der Tragekomfort, weil die Arme nicht mehr entsprechend weit vom Körper weggespreizt werden müssen.

Ein weiterer Vorteil der diagonalen Teilung durch den Bereich zweier gegenüberliegender Ecken ergibt sich dadurch, dass die Verriegelungsglieder in diese Eckbereiche verlagert werden können, was konstruktiv vorteilhaft ist und auch dazu führt, dass beim Schließen und Verriegeln beider Kastenhälften sich kein Spalt mehr zwischen den beiden Hälften befindet. Zudem lassen sich die Verriegelungselemente in die Eckholme bzw. in die Eckbereich des Flaschenkastens integrieren, was neben der Vermeidung der Spaltenbildung zugleich eine Vergrößerung der Holmquerschnitte ermöglicht, ohne die Displayöffnungen zu beeinträchtigen. Aus dieser größeren Auflagefläche resultiert auch eine bessere Lastabtragung innerhalb eines Stapels von aufeinander gerichteten Flaschenkästen, so dass größere Lasten aufgenommen werden können bzw. höher gestapelt werden kann.

Üblicherweise werden die mit Flaschen gefüllten Flaschenkästen durch LKW-Transport zu den Verkaufsstellen geführt, wobei für den Transport die Flaschenkästen in Stapeln übereinander auf einer Palette angeordnet werden, üblicherweise auf sogenannten Euro-Paletten, also Standardpaletten mit einheitlichen Abmessungen. Hierbei werden in der Regel mindestens zwei Paletten mit aufgeladenen Kästen übereinander transportiert. Derartige Paletten weisen häufig unterhalb der Deckfläche der Palette sogenannte Palettenkufen auf, die über Stützfüße mit der Unterseite der Deckfläche der Palette verbunden sind. Diese Stützfüße sind an der Palettenecke und etwa mittig zwischen den Ecken am Palettenumfang angeordnet. Aufgrund der nach Maßgabe der Erfindung vorgesehenen diagonalen Teilung der Trennebene zwischen gegenüberliegenden Ecken eines Flaschenkastens ergibt sich der Vorteil, dass hierbei die Teilungsecken der Flaschenkästen gegenüber der im Stapel zweier Paletten obenliegenden Palette mit deren seitlichen Palettenkufen ausgerichtet sind, was vorteilhaft für die Lasteinleitung ist. Bei den im Stand der Technik vorgesehenen mittigen Teilungen ergibt sich hingegen eine einseitige seitliche Belastung mit der Folge, dass die Kastenhälften der Flaschenkästen auseinandergedrückt werden und zwar unter Ausbildung eines Spalts in der Trennebene. Dies ist natürlich sehr nachteilhaft für die Stabilität der auf der unteren Palette aufgestapelten Flaschenkästen.

Diese Vorteile ergeben sich durch sehr einfache konstruktive Maßnahmen, die zugleich auch den Tragekomfort für den Nutzer des Flaschenkastens erhöhen.

Zweckmäßigerweise ist für jede Kastenhälfte jeweils nur ein Traggriff vorgesehen, der vorzugsweise jeweils als Mittelhandgriff ausgebildet ist. Hierbei ist es zweckmäßig, den Traggriff nur mit einem linearen Holm auszustatten, wodurch sich das Aufnahmevolumen einer jeden Kastenhälfte vergrößert. Hierbei kann der Griff am oberen Ende des linearen Holms ringförmig oder T-förmig gestaltet sein, wobei jede beliebige Griffausbildung geeignet ist. Es können aber auch konventionelle Griffelemente verwendet werden, wie etwa U-förmige Tragbügel mit jeweils zwei Holmen.

Die Verriegelungsglieder in Art von an sich bekannten Riegelgliedern und Riegelbuchsen können vorteilhaft in die Eckbereiche verlagert bzw. in diese integriert werden, was zur Stabilität des Flaschenkastens beiträgt und ein exaktes spaltfreies Schließen beider Kastenhälften zum Flaschenkasten ermöglicht.

Im Bereich der diagonalen Teilungsebene ist es zweckmäßig, diese mit einer Stirnwand zumindest in der unteren Kastenhälfte zu schließen, wobei diese Stirnwand zweckmäßigerweise von der einen Ecke bis zur gegenüberliegenden Ecke reicht. Bedarfsweise ist aber auch eine Auflösung der Seitenwand in beabstandete nach oben vom Boden vorstehende Stege möglich, die dann zweckmäßigerweise mit den Fachwänden ausgerichtet sind.

Als Verriegelungselement eignen sich die im Zusammenhang mit teilbaren Flaschenkasten für sich bereits bekannten Verriegelungselemente, wozu auf den Eingangs genannten Stand der Technik verwiesen wird.

Zum Zwecke der Stabilität ist der lineare Holm des Traggriffs zweckmäßigerweise als geschäumtes Profil ausgebildet. Ferner ist es zum Zwecke der Materialeinsparung vorteilhaft, alternativ den linearen Holm bezüglich seines Hohlprofils durch Gas- oder Flüssigkeitseinströmung auszubilden.

Der Flaschenkasten selbst ist zweckmäßigerweise aus Kunststoff durch Spritzgießen hergestellt, was an sich bekannt ist. Jede Kastenhälfte ist hierbei insbesondere einstückig ausgebildet, was zweckmäßigerweise auch für die Traggriffe gilt, an denen die Riegelglieder zweckmäßigerweise einstückig ausgebildet sind. Die damit zusammenwirkenden Riegelbuchsen sind zweckmäßigerweise einstückig mit den Kastenhälften, insbesondere im Bereich einer Seitenwand oder Verbindungsstreben im Bereich der Teilungsebene einer jeden Kastenhälfte ausgebildet.

In Zusammenhang mit der Griffgestaltung ist es zweckmäßig, wenn der Griffbügel parallel zur Teilungsebene angeordnet ist. Zweckmäßig kann es auch sein, in Abweichung hiervon den Griffbügel quer, insbesondere senkrecht zur Teilungsebene auszubilden, wiederum bevorzugt jeweils als Mittelhandgriff. Dadurch ergibt sich eine entsprechende Variabilität für die Gestaltung der Flaschenaufnahmen einer jeder Kastenhälfte.

Als Verriegelungsmechanismen für das Zusammenschließen beider Kastenhälften können die an sich bekannten geeigneten Verriegelungselemente verwendet werden.

Nachfolgend werden bevorzugte Ausführungsbeispiele der Erfindung anhand der Zeichnungen beschrieben. Darin zeigen in rein schematischer Darstellung
- Fig. 1: eine perspektivische Ansicht eines teilbaren Flaschenkastens in zusammengeschlossenem, das heißt verriegeltem Zustand
- Fig. 2: eine perspektivische Ansicht zweier Kastenhälften des in Fig.1 dargestellten Flaschenkastens in getrennter Stellung
- Fig. 3: eine Draufsicht auf den in Fig.1 dargestellten Flaschenkasten
- Fig. 4: eine Draufsicht auf diesen Flaschenkasten, jedoch bei voneinander getrennten Kastenhälften
- Fig. 5: eine perspektivische Ansicht des Flaschenkastens in getrennter Anordnung beider Kastenhälften
- Fig. 6: eine Draufsicht auf einen Flaschenkasten mit einer beispielhaften Gruppierung von Flaschen in jeder Kastenhälfte
- Fig. 7: eine Ansicht entsprechend Fig.6 mit einer anderen Gruppierung von Flaschen sowie einer anderen Ausrichtung der Traggriffe gegenüber der Darstellung von Fig.6, sowie
- Fig. 8: eine Seitenansicht von gestapelten Flaschenkästen mit einer am unteren Kastenstapel oben aufgelagerten Palette.

Fig.1 zeigt einen Flaschenkasten, der in der dargestellten Ausführungsform als Kasten mit quadratischem Grundriss, also gleichlangen Seitenwänden dargestellt ist. Dieser Flaschenkasten ist aus vier umlaufend angeordneten Seitenwänden 1 bis 4 gebildet und weist ferner vier Eckholme 5 bis 8 auf. Die Seitenwände 1 bis 4 einschließlich der Eckholme stehen vertikal auf einem Boden 10 auf und weisen ferner im dargestellten Ausführungsbeispiel an allen vier Seitenwänden Sichtöffnungen 12 als Displayöffnungen auf, die sich im dargestellten Ausführungsbeispiel von knapp oberhalb des Kastenbodens bis zu einer umlaufenden Griffleiste 14 am oberen Kastenrand erstrecken und damit eine gute Sicht auf die im Flaschenkasten abgestellten Flaschen ermöglichen. Derart große Displayfenster sind von den Getränkeherstellern erwünscht, die aber zu großen Durchbrechungen des Kastens an sich führen, was sich letztendlich für die Stabilität eines Flaschenkastens eher ungünstig bei einer Maximierung dieser Displayöffnungen über weitgehend den wesentlichen Bereich der Seitenfläche auswirkt.

Wie Fig.1 andeutungsweise zeigt, ist hier völlig unterschiedlich zu den bis dato bekannten teilbaren Flaschenkästen die Teilungsebene unterschiedlich vorgesehen, nämlich diese erstreckt sich durch zwei gegenüberliegende Eckbereiche, hier die Ecken 5 und 7 des teilbaren Flaschenkastens. Diese Teilung hat zur Folge, dass nach Teilung des Flaschenkastens zwei Kastenhälften 16 und 18 gebildet werden, die aufgrund separater Handgriffe 20 einzeln getragen und gehandhabt werden können und gegenüber den bisherigen Kastenhälften bei teilbaren Flaschenkästen einen dreieckförmigen Querschnitt, hier im Falle der quadratischen Querschnittsabmessung des Flaschenkastens ein gleichschenkliges Dreieck bilden.

Dadurch ergibt sich eine Reihe von Vorteilen. Insbesondere gibt es keinerlei Beeinträchtigungen der Displayöffnungen, vielmehr sind diese völlig unberührt von der für den Teilungsmechanismus erforderlichen Konstruktion, das heißt, diese können beliebig gestaltet und damit insbesondere maximiert werden, da die Gestaltung der Displayöffnungen nunmehr völlig unerheblich von der Teilbarkeit des Flaschenkastens und den im Bereich der Teilungsebene vorhanden Verriegelungsmittel sind. Darüber hinaus erleichtert die durch diese Diagonalteilung vorgenommene Separierung beider Kastenhälften das Handling bzw. das Trageverhalten der Kastenhälften ganz wesentlich, weil zum Einen die diagonale Teilungsebene beim Tragen näher am Körper des Trägers sich befindet und damit auch der Tragegriff. Folglich befinden sich beim Tragen einer jeden Kastenhälfte die Arme näher am Körper, was sich sehr vorteilhaft für den Tragekomfort, insbesondere bei Kastenhälften mit vollen Flaschen auswirkt. Darüber hinaus lässt sich hierdurch, da sich die Teilungsebene in zwei gegenüberliegende Ecken erstreckt, der Verriegelungsmechanismus in die Eckbereiche integrieren, was wiederum mehrere Vorteile hat. Dies ermöglicht eine optimale Verbindung im äußeren Bereich, da nunmehr alle Eckbereiche der Kastenhälften als durchgehend vertikale Holme oder Streben gebildet werden können und ferner hierdurch jedwede Spaltenbildung beim Schließen beider Kastenhälften vermieden wird. Zudem erlaubt die Verlagerung der Teilungsebene in die Eckholme eine Vergrößerung der Holmquerschnitte und dies wiederum ohne Beeinträchtigung der Displayöffnungen. Indirekt ergibt sich hierdurch wiederum im Bereich der gegenüberliegenden Eckholme eine Vergrößerung des Querschnitts, was mit einer Stabilisierung des Kastens insgesamt einhergeht, wobei diese Querschnittsvergrößerung sich wiederum positiv für die Lastabtragung im Stapel derartiger Flaschenkästen auswirkt. Das heißt, es können größere Lasten aufgenommen werden, das heißt es ist auch bei Vollflaschenfüllung eine höhere Stapelung ohne jedwede Beeinträchtigung der Stabilität des Stapels bzw. der Kästen unter der Last möglich.

Die Traggriffe 20 selbst ergeben sich am besten aus der Darstellung in Fig.2. Hierbei ist jeder Kastenhälfte ein Traggriff 20 zugeordnet, der im dargestellten Ausführungsbeispiel vorzugsweise durch einen linearen Holm 22 gebildet ist, an dessen oberen Ende ein ringförmiger Griffbügel 24 ausgebildet ist, der die Grifföffnung 26 begrenzt. Hierbei handelt es sich allerdings nur um eine bevorzugte und rein beispielhafte Ausführungsform. Ebenso gut könnte jede andere Griffausbildung Einsatz finden, so sie geeignet ist, insbesondere ein T-förmiger Griff, bei dem die T-förmigen und seitlich vom linearen Holm 22 abkragenden T-Schenkel den Griffbügel bilden.

Im dargestellten Ausführungsbeispiel sind an jedem Traggriff entsprechende Verriegelungsmittel aufgenommen. Hierzu eignen sich beliebige Verriegelungsmittel, wie sie für teilbare Flaschenkästen bekannt sind, etwa gemäß EP 0 389 802 B1 oder DE 10 2013 005 281 A1, so dass ausdrücklich auf die dort beschriebenen Verriegelungsmechanismen zurückgegriffen wird.

Wie sich insbesondere aus den Fig. 3 und 4 ergibt, weist jeder Tragarm 20 einen in Richtung zur diagonalen Teilungsebene T sich erstreckenden bzw. vorspringenden Riegelarm 28 auf, an dessen freien Ende beidseits zwei Schenkel 30 und 32 hier im Wesentlichen parallel zur Teilungsebene T abzweigen bzw. angeschlossen sind. Wie Fig. 2 zeigt, bilden die beiden seitlich vom Riegelarm 28 abkragenden Schenkel 30 und 32 ein im Wesentlichen stegartiges Bügelteil 34. Das Bügelteil 34 erstreckt sich hierbei vorzugsweise über die gesamte Teilungsebene bis in die Eckbereiche 5 und 7 des teilbaren Flaschenkastens. Dies ergibt sich am besten aus den Fig. 2 bis 4.

Ferner zeigt Fig. 2, dass sich zwischen den Ecken 5 und 7, durch die sich die Teilungsebene T erstreckt, eine mit 36 bezeichnete Seitenwand vorgesehen ist, die sich von einer Ecke zur anderen erstreckt und damit jede Kastenhälfte im dargestellten Ausführungsbeispiel zumindest in der unteren Hälfte bzw. in den unteren zwei Dritteln der Kastenhöhe schließt. Die Höhe dieser Seitenwand vom Boden aus abgemessen kann beliebig gestaltet sein, jedoch sind, wie später noch ausgeführt wird, an der Seitenwand Verriegelungsbuchsen als Riegelaufnahmen ausgebildet. Bedarfsweise kann die Seitenwand 36 auch nicht durchgehend von einer Ecke zur anderen ausgebildet sein, vielmehr durch vertikal vom Boden nach oben stehende vereinzelte Stege in vertikaler Ausrichtung. Schließlich ergibt sich aus den Fig. 3 und 4, dass bedarfsweise im Bereich der Teilungsebene vorspringende Zentriernasen 38 bzw. gegenüberliegend Zentrierausnehmungen 40 vorgesehen sind und zwar vorzugsweise in jeder Trennwand 36 einer Kastenhälfte auf der linken Seite eine Nase und auf der rechten eine Ausnehmung, sodass beim Zusammenschließen beider Kastenhälften eine Zentrierung erfolgt, indem die Nase 38 der einen Kastenhälfte in eine Ausnehmung 40 der anderen Kastenhälfte eintaucht.

Insbesondere geht aus den Fig. 2 und 4 deutlich hervor, dass bevorzugt an den freien Enden der Stegschenkel 30 und 32 Riegelglieder 42 und 44 ausgebildet sind, die vorzugsweise als Zentrierschalen ausgebildet sind, d.h. mit einer kreiszylindrischen Ausbuchtung nach innen, die sozusagen Riegelnasen für den Eingriff in entsprechende Riegelaufnahmen auf der anderen Kastenhälfte bilden, die als Riegelbuchsen 46 und 48 ausgebildet sind.

Die Riegelnasen 42 und 44 sind höhenmäßig versetzt zueinander ausgebildet, wie am Besten aus Fig. 2 hervorgeht. Diese Riegelnasen greifen in entsprechend höhenmäßig versetzte Riegelbuchsen an der Kastenhälfte, die vorzugsweise an der Seitenwand 36 ausgebildet sind. Im Zusammenhang mit dieser Art von Verriegelungsmechanismen kann insbesondere auf die DE 10 2013 005 281 A1 bzw. EP 0 389 802 B1 verwiesen werden, sodass eine nähere Beschreibung diesbezüglich entfallen kann, vielmehr wird auf den Inhalt beider Druckschriften verwiesen.

Vorteilhaft bei der dargestellten Ausführungsform ist, dass sowohl die Riegelglieder 42 und 44 wie auch die Riegelbuchsen, von denen nur die Buchsen 44 und 46 dargestellt sind, in den Bereich der Ecken 5 und 7 des Kastens verlagert werden können, insbesondere in den Eckholmen integriert sind. Hierbei ist die Trennwand 36 mit dem übrigen Bereich der Kastenhälfte zusammen mit den Riegelbuchsen einstückig ausgebildet. Ebenso vorteilhaft einstückig ist auch der Traggriff mit Riegelarm und Bügelteil mit Riegelglieder ausgebildet.

Wie am Besten aus Fig. 2 hervorgeht, ist der lineare Holm 22 eines jeden Traggriffs mit einer hier vorzugsweise kreuzartig ausgebildeten Verrippung bzw. Rippen 50 versehen, wobei die Rippen nicht zwingend kreuzartig angeordnet sein müssen. Hierüber sind die linearen Holme der Traggriffe 20 in entsprechenden buchsenartigen Aufnehmungen einer jeden Kastenhälfte drehfest aufgenommen und vertikal verschieblich geführt.

Die Entriegelung des teilbaren Flaschenkastens zur Separierung beider Kastenhälften erfolgt durch Hochziehen des Traggriffes 20, sodass die Riegelglieder außer Eingriff mit den Riegelbuchsen gelangen. Zum Schließen werden die beiden Kastenhälften längs ihrer diagonalen Teilungsebene T zusammengestellt und es wird schließlich ein jeder Traggriff nach unten geschoben, wodurch die Riegelglieder 42 und 44 mit den entsprechenden Riegelbuchsen 46 bis 48 in Eingriff gelangen und eine weitgehend spaltfreie Verriegelung beider Kastenhälften erfolgt.

Fig. 5 zeigt schließlich auch noch die zueinander höhenversetzten Riegelbuchsen für den Eingriff der Riegelglieder sowie die Traggriffe in angehobener Position, d.h. in Entriegelungsstellung.

Fig. 6 und 7 zeigen noch einmal deutlich die diagonale Unterteilung des teilbaren Flaschenkastens längs der Teilungsebene T, die sich in gegenüberliegende Eckbereiche 5 und 7 erstreckt. Nach Fig. 6 ist der Griffbügel 24 eines jeden Traggriffs quer, und zwar hier senkrecht zur Teilungsebene T gerichtet. Dabei ist jede Kastenhälfte für die Aufnahme von sechs Flaschen ausgelegt, wobei jedoch auch eine unterschiedliche Gruppierung ohne Weiteres möglich ist, wie beispielsweise die Fig. 7 für die Aufnahme von jeweils sieben Flaschen je Kastenhälfte zeigt. Bei der Ausführungsform nach Fig. 7 sind die Griffbügel 24 parallel zur Teilungsebene angeordnet. Beide Ausführungsbeispiele, d.h. beide Figuren 6 und 7 zeigen eine im Wesentlichen mittige Anordnung der Traggriffe 20 in jeder Kastenhälfte. Aus den Fig. 6 und 7 geht auch sehr deutlich die Verlagerung der Verriegelungsmechanismen, d.h. der Riegelnasen als Zentrierschalen und der Riegelaufnahmen als Riegelbuchsen in die Eckholme hervor, was insgesamt für die Stabilität des Kastens sehr vorteilhaft ist. Zugleich wird jedwede Beeinträchtigung der Displayöffnungen verhindert.

Fig. 8 zeigt eine Abbildung von gestapelten Flaschenkästen mit einer oberhalb der Kästen angeordneten Palette für die Aufstapelung einer zweiten oder dritten Kastenstapelung. Nach Fig. 8 sind jeweils drei Kästen übereinander in einem Stapel angeordnet und je nach den entsprechenden Grundabmessungen einer Palette entsprechend viele Stapel aus übereinander angeordneten Flaschenkästen nebeneinander angeordnet .

Bei der nur beispielshalber dargestellten oben angeordneten Palette 50 handelt es sich um eine Palette mit Palettenkufen, die in an sich bekannter Weise am Rand einer Palette und bedarfsweise auch in Palettenmitte angeordnet sein können. Die Kufen sind mit 52 bezeichnet und über Stützfüße 54 mit dem Oberdeck 56 der Palette 50 verbunden. Die Stützfüße 54 sind jeweils im Eckenbereich der Paletten und je nach Größe der Palette, also entsprechend der Länge und/oder Breite ist eine Stützkufe auch etwa im mittleren Bereich zwischen dem im Eckbereich angeordneten Stützfüßen vorgesehen, wie deutlich aus Fig. 8 hervorgeht.

Die geteilte Anordnung längs einer Trennebene, die gegenüberliegende Ecken schneidet, bringt hierbei in Stapelanordnung der Flaschen unter Last den Vorteil, dass in Folge der Abstützung der in der Trennebene liegenden Eckbereiche der Kästen über die Stützkufen 52 eine einwandfreie Lasteinleitung von oben nach unten erfolgt, insbesondere über die beiden im Kasteneckbereich angeordneten Holme, und damit insbesondere eine Spaltbildung der Flaschenkästen im Bereich der Trennebene insbesondere unter Last vermieden wird. Dadurch ergibt sich ein stabiler Stapelverbund von in mehreren Stapeln auf einer Palette angeordneten Flaschenkästen gegenüber den bis dato mittig mit einer Trenn- bzw. Teilungsebene versehenen Flaschenkästen, bei denen es zur Spaltbildung kommen kann. Dies ist ebenfalls ein gewichtiger Vorteil der erfindungsgemäßen Maßnahmen.

## Patentansprüche

1. Teilbarer Flaschenkasten zur Aufnahme von Getränkeflaschen oder Flaschengebinden, der in zwei Kastenhälften (16, 18) teilbar ist, die durch lösbare Verriegelungselemente (42-48) im Bereich einer Teilungsebene (T) miteinander zu einem Flaschenkasten verbindbar sind, wobei jede Kastenhälfte (16, 18) einen Traggriff (20) aufweist und mindestens ein Teil der Seitenwände Displayfenster (14) als Sichtöffnungen aufweist,
**dadurch gekennzeichnet, dass**
die Teilungsebene (T) diagonal durch den Flaschenkasten gelegt ist und sich durch zwei gegenüberliegende Ecken (5, 7) erstreckt.

2. Flaschenkasten nach Anspruch 1,
**dadurch gekennzeichnet, dass**
der Flaschenkasten einen rechteckförmigen, vorzugsweise quadratischen Grundriss, insbesondere Seitenabmessungen von 400 mm aufweist.

3. Flaschenkasten nach Anspruch 1 oder 2,
**dadurch gekennzeichnet, dass**
in jeder Kastenhälfte (16, 18) jeweils nur ein Traggriff (20) vorgesehen ist, vorzugsweise als Mittelhandgriff.

4. Flaschenkasten nach einem der vorhergehenden Ansprüche,
**dadurch gekennzeichnet, dass**
jeder Traggriff (20) mit nur einem linearen Holm (22) ausgebildet ist, der vorzugsweise durch ein geschäumtes Profil oder durch ein durch Gas- oder Flüssigkeitseinblasung bzw. -einströmung erzeugtes Hohlprofil gebildet ist.

5. Flaschenkasten nach einem der vorhergehenden Ansprüche,
**dadurch gekennzeichnet, dass**
jeder Traggriff (20) am oberen Ende mit einem Griffbügel (24) versehen ist, der vorzugsweise ringförmig mit mittiger Grifföffnung (26) oder als T-förmiger Griffbügel ausgebildet ist, und dass vorzugsweise die Griffbügel (24) parallel zur Teilungsebene (T) oder quer, insbesondere senkrecht zur Teilungsebene (T) ausgerichtet sind.

6. Flaschenkasten nach einem der vorhergehenden Ansprüche,
**dadurch gekennzeichnet, dass**
die Verriegelung und Entriegelung der Kastenhälften (16, 18) mittels der lösbaren Verriegelungselemente (42-48) über die vertikal beweglich in der entsprechenden Kastenhälfte gelagerten Traggriffe (20) erfolgt, die jeweils linear verschieblich geführt sind.

7. Flaschenkasten nach einem der vorhergehenden Ansprüche,
**dadurch gekennzeichnet, dass**
die Verriegelungselemente durch Riegelglieder (42, 44) und durch Riegelaufnahmen (46, 48) für den Eingriff der Riegelglieder gebildet sind, die wechselweise jeweils am Traggriff (20) einer Kastenhälfte und an der gegenüberliegenden Kastenhälfte, vorzugsweise im Bereich der Teilungsebene (T), angeordnet sind, wobei vorzugsweise die Riegelglieder (42, 44) als hakenartige Riegelnasen und die Riegelaufnahmen als Riegelbuchsen (46, 48) insbesondere in Form von Zentrierschalen mit halbzylindrischer Kontur ausgebildet sind.

8. Flaschenkasten nach einem der vorhergehenden Ansprüche,
**dadurch gekennzeichnet, dass**
jeder Traggriff (20) mit einem zur Teilungsebene (T) vorkragenden Riegelarm (28) versehen ist, der jeweils mindestens ein Riegelglied, vorzugsweise zwei beabstandete und vorzugsweise höhenmäßig versetzte Riegelglieder (42, 44) aufweist, wobei vorzugsweise die Riegelaufnahmen (46, 48) in einer Seitenwand (36) der Teilungsebene (T) einer jeden Kastenhälfte (16, 18) angeordnet sind, wobei Riegelglieder und Riegelaufnahmen vorzugsweise zueinander entsprechend höhenmäßig zum Zwecke des Verriegelungseingriffs versetzt sind.

9. Flaschenkasten nach Anspruch 8,
**dadurch gekennzeichnet, dass**
am freien Ende eines jeden Riegelarms (28) zwei seitlich vorstehende Schenkel (30, 32) vorgesehen sind, von denen jeder Schenkel (30, 32) ein Riegelglied (42, 44) trägt, wobei die beiden Schenkel miteinander einen stegartigen Bügel (34) bilden, wobei vorzugsweise die Riegelglieder an den Enden der beiden Schenkel (30, 32) im Bereich der Eckholme (5, 7) des Flaschenkastens angeordnet sind.

10. Flaschenkasten nach Anspruch 9,
**dadurch gekennzeichnet, dass**
der Riegelarm (28) mit den beiden seitwärts abstehenden Schenkeln (30, 32) in Draufsicht im Wesentlichen eine T-Form aufweist.

11. Flaschenkasten nach einem der vorhergehenden Ansprüche 8 bis 10,
**dadurch gekennzeichnet, dass**
jedes Riegelglied (42, 44) schalenförmig ausgebildet ist, vorzugsweise als Teil-, insbesondere als Halbzylinder in Anpassung an die Innenkontur der Riegelaufnahmen (46, 48).

12. Flaschenkasten nach Anspruch 4 und einem der Ansprüche 8 bis 10,
**dadurch gekennzeichnet, dass**
jeder Holm (22) der Traggriffe (20) in einer an einem Kreuzungspunkt von Fachwänden angeordneten Buchse einsteckbar und vorzugsweise durch einen Anschlag, insbesondere in Form einer Rast-Schnapp-Verbindung gegen ein Herausziehen gesichert ist, wobei die Buchse vorzugsweise einen Längsschlitz zur Führung des Riegelarms (28) aufweist und dass die Aufnahmebuchse für den Holm vorzugsweise im Querschnitt ein kreuzförmiges Hohlprofil mit vorstehenden Rippen (50) aufweist.

13. Flaschenkasten nach einem der vorhergehenden Ansprüche,
**dadurch gekennzeichnet, dass**
jede Kastenhälfte (16, 18) im Bereich der Teilungsebene (T) des Flaschenkastens eine Stirnwand (36) aufweist, die sich vorzugsweise von einem Eckholm zum in der Teilungsebene (T) gegenüberliegenden Eckholm erstreckt.

14. Flaschenkasten nach Anspruch 7,
**dadurch gekennzeichnet, dass**
die Riegelglieder und Riegelaufnahmen in den gegenüberliegenden Eckbereichen (5, 7) des Flaschenkastens an der Teilungsebene (T) angeordnet sind, insbesondere in den als Eckholmprofile ausgebildeten Eckbereichen (5, 7) des Flaschenkastens.

15. Flaschenkasten nach einem der vorhergehenden Ansprüche,
**dadurch gekennzeichnet, dass**
jede Kastenhälfte (16, 18) für die Aufnahme von jeweils vier bis acht Flaschen ausgelegt ist.

16. Transporteinheit aus in Stapeln auf einer Palette angeordneten Flaschenkästen, bei welchem die Palette (50) an Palettenrändern Kufen (52) aufweist und mit Flaschenkästen gemäß einem der vorhergehenden Ansprüche,
**dadurch gekennzeichnet, dass**
die Flaschenkästen derart auf der Palette (50) angeordnet sind, dass die Teilungsebene (T) jeweils auf Kufen (52) einer oben auf dem Flaschenkastenstapel angeordneten, gleichfalls Kufen an Palettenrändern aufweisenden Palette (50) ausgerichtet ist.

## Claims

1. A divisible bottle crate for receiving beverage bottles or bottle bundles, which crate can be divided into two crate halves (16, 18) which can be connected with each other via solvable locking elements (42-48) in the area of a dividing plane (T) to form a bottle crate, wherein each crate half (16, 18) includes a carrying handle (20) and at least one part of the side walls includes display windows (14) as view openings,
**characterized in that**
the dividing plane (T) runs diagonally through the bottle crate and extends through two opposite corners (5, 7).

2. The bottle crate according to claim 1,
**characterized in that**
the bottle crate has a rectangularly shaped, preferably quadratic layout, in particular side measurements of 400 mm.

3. The bottle crate according to claim 1 or 2,
**characterized in that**
only one carrying handle (20) is provided in each bottle half (16, 18), preferably configured as a centered carrying handle.

4. The bottle crate according to one of the preceding claims,
**characterized in that**
each carrying handle (20) is configured with only one linear bar (22) which is preferably formed by a foamed profile or a hollow profile generated by gas or liquid injection or inflow.

5. The bottle crate according to one of the preceding claims,
**characterized in that**
each carrying handle (20) is provided with a grip handle (24) at the upper end, the grip handle being configured preferably annularly shaped with a centered grip opening (26) or as a T-shaped grip handle, and that the grip handles (24) are preferably parallel or transverse with respect to the dividing plane (T), in particular vertical to the dividing plane (T).

6. The bottle crate according to one of the preceding claims,
**characterized in that**
the locking and unlocking of the crate halves (16, 18) takes place via the solvable locking elements (42, 48) over the carrying handles (20) which are provided vertically movable in the respective crate half, which handles are each guided to be linearly movable.

7. The bottle crate according to one of the preceding claims,
**characterized in that**
the locking elements are formed by latch elements (42, 44) and latch engagements (46, 48) for the engagement of the latch elements, which are alternately arranged at the carrying handle (20) of a bottle half and at the opposite crate half, preferably in the region of the dividing plane (T), with the latch elements (42, 44) preferably being formed as hook-like latch noses and the latch engagements as latch sockets (46, 48), in particular in form of centering bowls with a semi-cylindrical contour.

8. The bottle crate according to one of the preceding claims
**characterized in that**
each carrying handle (20) is provided with a bar arm (28) projecting towards the dividing plane (T), each bar arm including at least one bar member, preferable two bar members (42, 44) which are spaced from one another and preferably offset in height, the latch engagements (46, 48) preferably being arranged in a side wall (36) of the dividing plane (T) of each crate half (16, 18), whereas bar members and bar engagements are preferably correspondingly offset in height with respect to one another for the purpose of the locking engagement.

9. The bottle crate according to claim 8,
**characterized in that**
two legs (30, 32), which protrude to the side, are provided at the free end of each bar arm (28), each leg (30, 32) carrying a bar member (42, 44), with the two legs jointly forming a bar-like strap (34), with the bar members preferably being arranged at the ends of the two legs (30, 32) in the area of the corner bars (5, 7) of the bottle crate.

10. The bottle crate according to claim 9,
**characterized in that**
in plan view, the bar arm (28) with the two sideward protruding legs (30, 32) mainly has a T shape.

11. The bottle crate according to one of the preceding claims 8 to 10,
**characterized in that**
each bar member (42, 44) has a bowl shape, preferably as a part cylinder, in particular as a half cylinder, adapted to the inner contour of the bar engagement (46, 48).

12. The bottle crate according to claim 4 and one of the claims 8 to 10,
**characterized in that**
each bar (22) of the carrying handles (20) can be inserted into a socket that is arranged at a crossing point of panel walls and is secured preferably by a stop, in particular in form of a detent-snap-connection against pulling out, with the socket preferably including a longitudinal slot for guiding the bar arm (28) and that the cross section of the engagement socket for the bar preferably has a hollow profile in form of a cross with protruding ribs (50).

13. The bottle crate according to one of the preceding claims,
**characterized in that**
each crate half (16, 18) has a face wall (36) in the area of the dividing plane (T) of the bottle crate, which preferably extends from a corner bar to the corner bar that is opposite with respect to the dividing plane (T).

14. The bottle crate according to claim 7,
**characterized in that**
the bar members and bar engagements are arranged at the dividing plane (T) in opposite corner areas (5, 7) of the bottle crate, in particular in the corner areas (5, 7) of the bottle crate which are configured as corner bar profiles.

15. The bottle crate according to one of the preceding claims
**characterized in that**
each crate half (16, 18) is configured to receive four to eight bottles.

16. Transport unit out of bottle crates stacked and arranged on a pallet, with the pallet (50) having runners (52) at the pallet edges and with bottle crates according to one of the preceding claims,
**characterized in that**
the bottle crates are arranged on the pallet (50) such that the dividing plane (T) is aligned to runners (52) of a pallet (50) which is arranged on top of a bottle crate stack, the pallet also having runners at pallet edges.

## Revendications

1. Casier à bouteilles séparable, destiné à loger des bouteilles ou des lots de bouteilles, lequel est séparable en deux moitiés de casier (16, 18), lesquelles, au moyen d'éléments de verrouillage (42 - 48) détachables au niveau d'un plan de séparation (T), peuvent être reliées entre elles pour former un casier à bouteilles, dans lequel chaque moitié de casier (16, 18) présente une poignée de transport (20) et dans lequel au moins une partie des parois latérales présente une fenêtre de visualisation (14) en tant qu'ouvertures de visualisation,
**caractérisé en ce que**
le plan de séparation (T) est placé de manière diagonale à travers le casier à bouteilles et s'étend à travers deux coins opposés (5, 7).

2. Casier à bouteilles selon la revendication 1,
**caractérisé en ce que** le casier à bouteilles présente une projection horizontale rectangulaire, de préférence carrée, notamment **en ce qu'**il présente des dimensions de côté de 400 mm.

3. Casier à bouteilles selon la revendication 1 ou 2,
**caractérisé en ce que**
seulement une poignée de transport (20) est respectivement ménagée dans chaque moitié de casier (16, 18), de préférence en tant que poignée centrale.

4. Casier à bouteilles selon l'une quelconque des revendications précédentes,
**caractérisé en ce que**
chaque poignée de transport (20) est réalisée avec seulement un montant linéaire (22) qui est formé de préférence par un profilé moussé ou par un profilé creux créé par soufflage de gaz ou de liquide, respectivement par afflux de gaz ou de liquide.

5. Casier à bouteilles selon l'une quelconque des revendications précédentes,
**caractérisé en ce que**
chaque poignée de transport (20) est munie sur l'extrémité supérieure d'un étrier de préhension (24) qui est réalisé de préférence de manière annulaire avec ouverture de préhension (26) centrale ou en tant qu'étrier de préhension en forme de T, et **en ce que** de préférence les étriers de préhension (24) sont orientés parallèlement au plan de séparation (T) ou transversalement, notamment perpendiculairement, au plan de séparation (T).

6. Casier à bouteilles selon l'une quelconque des revendications précédentes,
**caractérisé en ce que**
le verrouillage et le déverrouillage des moitiés de casier (16, 18) sont réalisés au moyen des éléments de verrouillage (42 - 48) détachables par l'intermédiaire des poignées de transport (20) montées verticalement de manière déplaçable dans la moitié de casier correspondante, lesquelles sont respectivement guidées de manière linéairement coulissante.

7. Casier à bouteilles selon l'une quelconque des revendications précédentes,
**caractérisé en ce que**
les éléments de verrouillage sont formés par des organes de verrou (42, 44) et par des logement de verrou (46, 48) pour la prise des organes de verrou, lesquels sont disposés en alternance respectivement sur la poignée de transport (20) d'une moitié de casier et sur la moitié de casier opposée, de préférence au niveau du plan de séparation (T), dans lequel les organes de verrou (42, 44) sont réalisés de préférence en tant qu'ergots de verrou en forme de crochet et les logements de verrou en tant que douilles de verrou (46, 48), notamment sous forme de coques de centrage à contour demi-cylindrique.

8. Casier à bouteilles selon l'une quelconque des revendications précédentes,
**caractérisé en ce que**
chaque poignée de transport (20) est munie d'un bras de verrou (28) faisant saillie vers le plan de séparation (T), lequel présente respectivement au moins un organe de verrou, de préférence deux organes de verrou (42, 44) espacés et de préférence décalés en hauteur, dans lequel les logements de verrou (46, 48) sont de préférence disposés dans une paroi latérale (36) du plan de séparation (T) de chacune des moitiés de casier (16, 18), dans lequel les organes de verrou et les logements de verrou sont décalés en hauteur les uns par rapport aux autres de manière correspondante dans le but de la prise de verrouillage.

9. Casier à bouteilles selon la revendication 8,
**caractérisé en ce que**
sur l'extrémité libre de chaque bras de verrou (28) sont ménagés deux branches (30, 32) faisant latéralement saillie, dont chaque branche (30, 32) porte un organe de verrou (42, 44), dans lequel les deux branches forment entre eux un étrier (34) à la manière d'une nervure, dans lequel les organes de verrou sont de préférence disposés aux extrémités des deux côtés (30, 32) au niveau des montants en coin (5, 7) du casier à bouteilles.

10. Casier à bouteilles selon la revendication 9,
**caractérisé en ce que**
le bras de verrou (28), avec les deux branches (30, 32) faisant latéralement saillie, présente en vue de dessus une forme essentiellement en T.

11. Casier à bouteilles selon l'une quelconque des revendications 8 à 10,
**caractérisé en ce que**
chaque organe de verrou (42, 44) est réalisé en forme de coque, de préférence en tant que cylindre partiel, notamment demi-cylindre, en adaptation au contour intérieur des logements de verrou (46, 48).

12. Casier à bouteilles selon la revendication 4 et l'une quelconque des revendications 8 à 10,
**caractérisé en ce que**
chaque montant (22) des poignées de transport (20) est insérable dans une douille disposée sur un point de croisement de parois de compartiment et peut être bloqué de préférence par une butée, notamment sous forme d'une liaison par enclenchement-encliquetage, empêchant un retrait, dans lequel la douille présente de préférence une fente longitudinale pour le guidage du bras de verrou (28), et **en ce que** la douille de logement du montant présente de préférence un profilé creux cruciforme en coupe transversale, avec des nervures (50) en saillie.

13. Casier à bouteilles selon l'une quelconque des revendications précédentes,
**caractérisé en ce que**
chaque moitié de casier (16, 18) présente au niveau du plan de séparation (T) du casier à bouteilles une paroi frontale (36) qui s'étend de préférence d'un montant en coin vers le montant en coin opposé dans le plan de séparation (T).

14. Casier à bouteilles selon la revendication 7,
**caractérisé en ce que**
les organes de verrou et les logements de verrou sont disposés sur le plan de séparation (T) dans les parties en coin (5, 7) opposées du casier à bouteille, notamment dans les parties en coin (5, 7) du casier à bouteilles, réalisées en tant que profilés de montants en coin.

15. Casier à bouteilles selon l'une quelconque des revendications précédentes,
**caractérisé en ce que**
chaque moitié de casier (16, 18) est conçue pour loger respectivement quatre à huit bouteilles.

16. Unité de transport constituée de casiers à bouteilles disposés en piles sur une palette, dans laquelle la palette (50) présente des patins (52) sur des bords de la palette, et comportant des casiers à bouteilles selon l'une quelconque des revendications précédentes,
**caractérisé en ce que**
les casiers à bouteilles sont disposés sur la palette (50) de manière à ce que le plan de séparation (T) soit respectivement orienté vers des patins (52) d'une palette (50) disposée en haut sur la pile de casiers à bouteilles, présentant également des patins sur les bords de palette.
